# EUROPÄISCHE PATENTANMELDUNG

(11) **EP 4 279 279 A1**
(43) Veröffentlichungstag der Anmeldung: **22.11.2023**
(21) Anmeldenummer: 22174457.6
(22) Anmeldetag: 19.05.2022
(51) Int. Cl.: B41F 33/02, G06K 7/10

(54) **VERFAHREN ZUM RÜSTEN EINER DRUCKMASCHINE, MOBILES GERÄT UND SYSTEM MIT EINER DRUCKMASCHINE**

(71) Anmelder: The Grey Elephant OHG, 86971 Peiting (DE)
(72) Erfinder: Kohl, Robert, 86971 Peiting (DE)
(74) Vertreter: noventive Patentanwaltsgesellschaft mbH

(57) **Zusammenfassung**

Die Erfindung betrifft ein Verfahren zum Rüsten einer Druckmaschine (10), wobei die Druckmaschine (10) eine Mehrzahl von Druckwerken (11a-d) umfasst, von denen zumindest einige zur Erledigung eines Druckauftrags der Druckmaschine (10) jeweils mit einem Druckwerkzeug und/oder einer Farbe bestückt werden.

Um die Fehleranfälligkeit beim Rüsten von Druckmaschinen zu verringern und die Effizienz des Druckvorgangs insgesamt zu erhöhen, wird vorgeschlagen, dass eine für den jeweiligen Druckauftrag spezifische Jobinformation bereitgestellt wird, die für jedes Druckwerk (11a-d) der Druckmaschine (10) angibt, mit welchem Druckwerkzeug und/oder mit welcher Farbe es zu bestücken ist, wobei die Jobinformation eine eindeutige Werkzeug-Angabe umfasst, die zur Identifizierung eines individuellen physikalischen Druckwerkszeugs dient.

Die Erfindung betrifft auch ein mobiles Gerät (30) und ein System mit einer Druckmaschine und einem mobilen Gerät.

## Beschreibung

Die Erfindung betrifft ein Verfahren zum Rüsten einer Druckmaschine gemäß dem Oberbegriff des Patentanspruchs 1. Die Erfindung betrifft außerdem ein mobiles Gerät gemäß dem Oberbegriff des Patentanspruchs 11 sowie ein System gemäß dem Oberbegriff des Patentanspruchs 15.

Druckmaschinen dienen zum automatisierten Bedrucken von Materialien, z.B. Papierbahnen oder einzelnen Bögen. Eine Druckmaschine umfasst hierbei eine Mehrzahl einzelner Druckwerke (teilweise auch als "Press Units" bezeichnet), wobei jedes einzelne Druckwerk das zu bedruckende Material mittels eines Druckwerkszeugs behandelt. Druckwerkzeuge können in diesem Zusammenhang beispielsweise Flexodruckplatten, Siebdruckplatten, Offsetdruckplatten, Gravur-Zylinder, Cold Foil Mittel, Hot Stamping Mittel, Stanzen etc. sein. Das zu bedruckende Material wird hierbei nacheinander durch die einzelnen Druckwerke geführt. Im Falle einer Papierbahn wird diese beispielsweise mittels geeigneter Transportrollen durch die Druckwerke transportiert, wobei jedes Druckwerk die Druckbahn mittels ihres Werkzeugs bearbeitet. Auf diese Weise werden üblicherweise mittels jeweiliger Druckwerke nacheinander mehrere Farbschichten auf das zu bedruckende Material aufgebracht. Dabei kommen meist unterschiedliche Druckwerkzeuge und Farben zum Einsatz. Danach kann das zu bedruckende Material in jeweiligen Druckwerken ggf. mit Veredelungen wie Glanz- oder Schutzüberzügen versehen werden. Anschließend wird es mittels wiederum eigener Druckwerke in die benötigte Form geschnitten und/oder gestanzt. Somit kann eine Vielzahl unterschiedlicher Druckerzeugnisse hergestellt werden, beispielsweise Verpackungsteile, Etiketten, Faltschachteln, flexible Verpackungen etc.

Auf einer Druckmaschine werden im Regelfall mehrere unterschiedliche Druckaufträge nacheinander bearbeitet, die jeweils zur Herstellung unterschiedlicher Druckerzeugnisse dienen. Da die unterschiedlichen Druckerzeugnisse teilweise oder vollständig andere Anforderungen an die in den einzelnen Druckwerken vorgesehenen Druckwerkzeuge und/oder Farben stellen, müssen die Druckwerke zumindest zum Teil zwischen den einzelnen Druckaufträgen mit geänderten Druckwerkzeugen und/oder Farben versehen werden. Hierzu müssen ein Wechsel des Druckwerkzeugs und/oder eine Reinigung und Befüllung mit einer neuen Farbe erfolgen. Dieser Vorgang wird als "Rüsten" bezeichnet und benötigt eine Mehrzahl manueller Handlungen, die von einem Drucktechniker vor Ort an der Druckmaschine ausgeführt werden. Teilweise kann ein Rüstvorgang auch innerhalb eines einzelnen Druckauftrags nötig werden, wenn beispielsweise ein Druckwerkzeug das Ende seiner Lebensdauer erreicht hat und/oder ein Farbtank eines Druckwerks erneut (mit derselben Farbe) befüllt werden muss. Vorliegend wird unter dem Vorgang des "Rüstens" neben den beschriebenen physischen Arbeiten an der Druckmaschine auch die Auswahl eines konkreten Werkzeugs und/oder einer konkreten Farbe, insbesondere in Zusammenschau mehrerer Druckaufträge, verstanden.

### Stand der Technik

Bisher hängt es im Wesentlichen von der Vorgehensweise und der Erfahrung des Drucktechnikers ab, wie schnell und mit welcher Qualität die Rüstvorgänge durchgeführt werden. Dabei werden oftmals handgeschriebene oder computergenerierte Listen verwendet, die angeben, welcher Druckauftrag erledigt werden soll. Dabei kann es auch bei sehr erfahrenen und zuverlässigen Drucktechnikern zu Fehlern kommen, so dass falsche Werkzeuge und/oder falsche Farben zum Einsatz kommen und zusätzlicher Aufwand und Ausschuss erzeugt werden. Außerdem kann es bei mehreren vorrätigen Druckwerkzeugen, die demselben Zweck dienen (z.B. dasselbe Werkzeugbild drucken), aber unterschiedliche Alterungszustände aufweisen, vorkommen, dass der Drucktechniker ein Druckwerkzeug auswählt, das zur Erfüllung des aktuellen Druckauftrags ungeeignet ist. Zudem muss der Drucktechniker auch einen Überblick über eine längerfristigen Betrieb der Druckmaschine, z.B. die Produktion eines Tages, behalten, um seine Entscheidungen über die Werkzeug- bzw. Farbauswahl zu treffen.

### Aufgabenstellung

Es ist daher eine Aufgabe der Erfindung, die Fehleranfälligkeit beim Rüsten von Druckmaschinen zu verringern und die Effizienz des Druckvorgangs insgesamt zu erhöhen.

### Beschreibung der Erfindung

Diese Aufgabe wird durch ein Verfahren gemäß Patentanspruch 1, ein mobiles Gerät gemäß Patentanspruch 11 und ein System gemäß Patentanspruch 15 gelöst. Vorteilhafte Ausführungsformen des erfindungsgemäßen Verfahrens sind in den jeweiligen Unteransprüchen angegeben.

Gemäß einem Aspekt der Erfindung wird die Aufgabe konkret durch ein Verfahren zum Rüsten einer Druckmaschine gelöst, wobei die Druckmaschine eine Mehrzahl von Druckwerken umfasst, von denen zumindest einige zur Erledigung eines Druckauftrags der Druckmaschine jeweils mit einem Druckwerkzeug und/oder einer Farbe bestückt werden. Erfindungsgemäß ist vorgesehen eine für den jeweiligen Druckauftrag spezifische Jobinformation bereitgestellt wird, die für jedes Druckwerk der Druckmaschine angibt, mit welchem Werkzeug und/oder mit welcher Farbe es zu bestücken ist, wobei die Jobinformation eine eindeutige Werkzeug-Angabe umfasst, die zur Identifizierung eines individuellen physikalischen Druckwerkszeugs dient. Auf diese Weise kann die Fehleranfälligkeit beim Rüsten der Druckmaschine erheblich reduziert werden, da eine - beispielsweise mit einem Druckplanungssystem automatisch generierte - Jobinformation mit allen erforderlichen Angaben bereitgestellt wird, wobei die Jobinformation die zu verwendenden Druckwerkzeuge konkret angibt. Dies dient insbesondere dazu, ein Auswählen eines prinzipiell möglichen, aber aufgrund seines aktuellen Alterungszustands für den vorliegenden Druckauftrag ungeeigneten Druckwerkzeugs zu vermeiden. Beispielsweise können für ein Teilbild eines Druckauftrags zwei gleichartige Druckwerkzeuge vorrätig sein, die jeweils für eine Druckleistung von 30.000 Laufmetern ausgelegt sind. Eines der Druckwerkzeuge ist bereits für einen Druckauftrag von 17.000 Laufmetern verwendet worden, das andere ist unbenutzt. Für einen aktuellen Druckauftrag von 13.000 Laufmetern kann somit effizient das schon benutzte Druckwerkzeug eingesetzt (und damit quasi aufgebraucht) werden, während für einen Druckauftrag von 25.000 Laufmetern die Wahl auf das unbenutzte Druckwerkzeug fallen sollte. Nur wenn durch die Jobinformation das jeweilige Druckwerkzeug individuell und eindeutig angegeben wird, kann eine Auswahl des am besten geeigneten Werkzeugs erfolgen. Voraussetzung ist hierbei natürlich, dass auch die einzelnen Druckwerkzeuge jeweils individuell gekennzeichnet sind, beispielsweise mit einer Werkzeug-ID in der Form
[Werkzeugbild]-[Instanznummer],
wonach beispielsweise für ein gleichartiges Werkzeugbild mit der Nummer 12345 und zwei Werkzeuge mit den Instanzen 01 und 02 die individuellen Werkzeug-IDs "12345-01" und "12345-02" vergeben werden können. Ein Werkzeugbild ist folglich die Gesamtheit aller individuellen physikalischen Vorlagen zur Erzeugung eines entsprechenden Abbildes, ungeachtet von der tatsächlichen physikalischen Instanz der Vorlage, die zur Erzeugung des Abbildes verendet wird. Bevorzugt erfolgt diese Identifizierung bzw. Festlegung beispielsweise durch Auswahl von Werkzeugbild und Instanznummer.

Gemäß einer vorteilhaften Ausführungsform des erfindungsgemäßen Verfahrens kann vorgesehen sein, dass die Jobinformation als grafische Darstellung bereitgestellt wird und zumindest einen maschinenlesbaren Code umfasst, der Teile oder die Gesamtheit der Jobinformation repräsentiert. Dabei kann die Jobinformation beispielsweise in ausgedruckter Form vorliegen und der maschinenlesbare Code als Datamatrix Code, Strichcode oder QR-Code ausgebildet sein.

Alternativ oder zusätzlich kann vorgesehen sein, dass die Jobinformation als elektronische maschinenverarbeitbare Information bereitgestellt wird. Hierbei kann die Jobinformation beispielsweise als Datei oder Bitfolge bereitgestellt werden.

Als besonders bevorzugt wird es angesehen, wenn die Jobinformation mit einem mobilen Gerät erfasst wird. Bei dem mobilen Gerät kann es sich beispielsweise um einen tragbaren Computer, ein Smartphone oder ein Tablet handeln. Als besonders bevorzugt wird es hierbei für den Einsatz bei sog. Flexodruckplatten angesehen, wenn das mobile Gerät ein mobiles Scan- und Verarbeitungsgerät ist, das entsprechend der internationalen Patentanmeldung mit der Anmeldenummer PCT/EP2022/050553 vom 12 Januar 2022 ausgebildet ist. Durch Verwendung eines mobilen Geräts kann die Jobinformation dem Drucktechniker auf einfache Weise zur Verfügung gestellt werden. Zudem lässt sich das mobile Gerät vom Drucktechniker zu seinen verschiedenen Arbeitsorten transportieren, so dass er auf die Jobinformation zu jedem Zeitpunkt zugreifen kann. Für andere Druckplattentypen sind andere, ähnliche mobile Scan- und Verarbeitungsgeräte ebenfalls denkbar.

In diesem Zusammenhang wird es als vorteilhafte Ausführungsform angesehen, wenn das mobile Gerät ein jeweiliges Druckwerk eindeutig identifiziert und daraufhin für das fragliche Druckwerk eine druckwerkspezifische Information ausgibt, mit welchem Druckwerkzeug und/oder welcher Farbe das Druckwerk zu bestücken ist, wobei die druckwerkspezifische Information auf Basis der Jobinformation gebildet wird.

Die Bildung der druckwerkspezifischen Information erfolgt auf Basis der Jobinformation in der Weise, dass die nötigen Angaben zu Druckwerkzeug und/oder Farbe für das jeweilige Druckwerk aus der Jobinformation ausgelesen und zu der druckwerkspezifischen Information zusammengefasst werden. Dabei bildet die druckwerkspezifische Information quasi eine für das jeweilige Druckwerk geltende Untermenge der Jobinformation. Die druckwerkspezifische Information umfasst hierbei ebenfalls die das Druckwerkzeug individuell kennzeichnende Angabe (Werkzeug-ID).

Dabei kann vorgesehen sein, dass das mobile Gerät zur eindeutigen Identifizierung eines jeweiligen Druckwerks eingerichtet ist. Die Identifizierung kann beispielsweise anhand eines am Druckwerk aufgebrachten optisch oder elektronisch lesbaren Codes (z.B. Datamatrix-Code, Strichcode, QR-Code, RFID-Code) erfolgen, der das konkrete Druckwerk angibt und der mittels des mobilen Gerätes eingelesen und zur Identifizierung des Druckwerks ausgewertet wird. Auf Basis der Jobinformation bildet das mobile Gerät daraufhin die druckwerkspezifische Information.

Alternativ kann vorgesehen sein, dass die Jobinformation bereits in einer Form bereitgestellt ist, die die jeweilige druckwerkspezifische Information als solche darstellt. In diesem Fall identifiziert das mobile Gerät das jeweils zu bestückende Druckwerk (z.B. anhand des aufgebrachten Codes) und wählt dann die korrekte druckwerkspezifische Information aus der Jobinformation aus.

Weiter alternativ kann vorgesehen sein, dass die Jobinformation und/oder die druckwerkspezifische Information von der Druckmaschine oder dem Druckwerk an das mobile Gerät übertragen wird. In diesem Fall muss die Druckmaschine über Kommunikationsmöglichkeiten verfügen.

Eine weitere vorteilhafte Ausführungsform des erfindungsgemäßen Verfahrens sieht hierbei vor, dass mit dem mobilen Gerät ein optisch oder elektronisch lesbarer Code eines Druckwerkzeugs erfasst und geprüft wird, ob das Druckwerkzeug dem mit der druckwerkspezifischen Information angegebenen Druckwerkzeug entspricht und/oder ob das Druckwerkzeug einen Zustand aufweist, der zur Erfüllung des Druckauftrags ausreicht, wobei zur Durchführung der Prüfung die in der Jobinformation enthaltene eindeutige Werkzeug-Angabe verwendet wird, und mit dem mobilen Gerät auf Basis der durchgeführten Prüfung eine optische oder akustische Anzeige erzeugt wird, die angibt, ob das fragliche Druckwerk mit dem Druckwerkzeug zu bestücken ist.

Auf diese Weise kann anhand der in der Jobinformation und der druckwerkspezifischen Information enthaltenen Werkzeug-ID das korrekte Druckwerkzeug individuell ausgewählt werden. Dabei wird für die Auswahl des Druckwerkzeugs wie oben erläutert vorzugsweise auch der Alterungszustand des Druckwerkzeugs berücksichtigt. Mit dem mobilen Gerät kann dem Drucktechniker einerseits das konkret einzusetzende Druckwerkzeug (sowie mögliche verfügbare Ersatzwerkzeuge im Falle einer Beschädigung) angezeigt werden und andererseits kann ihm nach Auswahl eines Druckwerkzeugs eine Bestätigung ausgegeben werden, ob er tatsächlich das korrekte Druckwerkzeug ausgewählt hat. Dies verringert die Fehleranfälligkeit zusätzlich. Die Erkennung des Druckwerkzeugs erfolgt anhand eines mittels des mobilen Gerätes erfassbaren Codes, z.B. eines Datamatrix Codes, eines Strichcodes, eines QR-Codes oder eines RFID-Codes, der individuell am Druckwerkzeug angebracht ist und der mit der Werkzeug-ID verglichen wird.

Um das Auffinden des korrekten Druckwerkzeugs zu vereinfachen, kann zudem vorgesehen sein, dass die druckwerkspezifische Information eine Angabe umfasst, die auf einen aktuellen Lagerplatz des zu verwendenden Druckwerkzeugs hinweist.

Die Angabe kann dabei beispielsweise in einem vom Betreiber der Druckmaschine vorgegebenen Format (z.B. "Regal-Nummer - Fach-Nummer") dargestellt werden. Alternativ ist auch jedes andere Format denkbar. Vorzugsweise wird hier ein Format verwendet, das maximal drei Dimensionen aufweist (z.B. Raum-Nummer - Regal-Nummer - Fach-Nummer)

In diesem Zusammenhang wird es zusätzlich als vorteilhaft angesehen, wenn nach Entnahme eines Druckwerkzeugs aus einem Lagerplatz und/oder nach Einbringen eines Werkzeugs in einen Lagerplatz mit dem mobilen Gerät eine lagerplatzspezifische Information erfasst wird, auf deren Basis die in der druckwerkspezifischen Information enthaltene Angabe über den Lagerplatz des Druckwerkzeugs angepasst wird.

Auf diese Weise kann das individuelle Druckwerkzeug hinsichtlich seines Aufenthaltsortes verfolgt werden, indem die für dieses Druckwerkzeug hinterlegte Angabe über den Lagerplatz stetig dem aktuellen Aufenthaltsort des Druckwerkzeugs nachgeführt wird. So kann nach Entnahme aus dem Lagerplatz die bisherige Information mit einem Hinweis überschrieben werden, der eine aktuelle Benutzung des Druckwerkzeugs angibt. Außerdem kann nach Einbringen des Druckwerkzeugs in das entsprechende Druckwerk die Angabe auf das konkrete Druckwerk hinweisen. Nach erneuter Einbringung des Druckwerkzeugs in ein Lager kann die Angabe auf den neuen Lagerplatz angepasst werden, der dem früheren Lagerplatz entsprechen kann, aber nicht muss.

Um die Fehleranfälligkeit noch weiter zu verringern kann zudem vorgesehen sein, dass nach dem Bestücken des Druckwerks mit einem Druckwerkzeug und/oder einer Farbe mit dem mobilen Gerät eine Quittierungsinformation erfasst wird, die angibt, mit welchem Druckwerkzeug und/oder welcher Farbe das fragliche Druckwerk aktuell bestückt ist. Die Quittierungsinformation kann z.B. gespeichert oder an externe Systeme übergeben werden.

Auf diese Weise kann das korrekte Bestücken des fraglichen Druckwerks zu jeder Zeit nachgewiesen und überprüft werden. Außerdem kann eine Fehlermeldung erzeugt werden, wenn das Druckwerk nicht korrekt bestückt wurde.

Schließlich kann vorgesehen sein, dass das Verfahren für jedes zu bestückende Druckwerk wiederholt durchgeführt wird und eine Freigabeinformation erzeugt wird, wenn die Quittierungsinformation jedes zu bestückenden Druckwerks mit der durch die Jobinformation angegebenen Vorgabe übereinstimmt, wobei die Druckmaschine nur bei Vorliegen der Freigabeinformation die Erledigung des Druckauftrags startet.

Auf diese Weise kann sichergestellt werden, dass die Erledigung des Druckauftrags nur dann gestartet wird, wenn die Druckmaschine vollständig entsprechend der Vorgaben aus der Jobinformation gerüstet worden ist.

Gemäß einem anderen Aspekt der Erfindung wird die oben genannte Aufgabe durch ein mobiles Gerät zum Rüsten einer mehrere Druckwerke umfassenden Druckmaschine gelöst, die zur Erledigung eines Druckauftrags mit Druckwerkzeugen und/oder Farben zu bestücken ist.

Erfindungsgemäß ist vorgesehen, dass das mobile Gerät eine Prozessoreinheit umfasst, die zur Erfassung und Verarbeitung einer von einer Recheneinrichtung bereitgestellten für den jeweiligen Druckauftrag spezifischen Jobinformation ausgebildet ist, wobei die Jobinformation für jedes Druckwerk der Druckmaschine angibt, mit welchem Werkzeug und/oder mit welcher Farbe es zu bestücken ist, und wobei die Jobinformation eine eindeutige Werkzeug-Angabe umfasst, die zur Identifizierung eines individuellen physikalischen Druckwerkzeugs dient.

Das mobile Gerät kann zur Durchführung des oben hinsichtlich Patentansprüche 4 bis 10 beschriebenen Verfahrens ausgebildet sein. Hinsichtlich der Vorteile des mobilen Geräts wird auf die zu dem Verfahren beschriebenen Vorteile verwiesen.

Besonders bevorzugt kann vorgesehen sein, dass das mobile Gerät eine Anzeigeeinrichtung und eine Leseeinrichtung aufweist, wobei die Leseeinrichtung zur Erfassung der optisch und/oder elektronisch bereitgestellten Jobinformation eingerichtet ist. Dabei kann es sich bei der Leseeinrichtung beispielsweise um einen optischen Scanner handeln.

Außerdem wird es als vorteilhaft angesehen, wenn das mobile Gerät zur Identifizierung jedes einzelnen Druckwerks der Druckmaschine eingerichtet ist.

Hierzu kann seitens des mobilen Gerätes beispielweise eine entsprechend geeignete Nahfeldkommunikation (z.B. Bluetooth) oder eine Weitbereichskommunikation (z.B. WiFi) eingesetzt werden. Auch kann ein auf dem Druckwerk aufgebrachter Code eingescannt oder erfasst werden.

Schließlich wird die oben genannte Aufgabe auch durch ein System mit einer Druckmaschine gelöst, wobei die Druckmaschine eine Mehrzahl von Druckwerken umfasst, von denen zumindest einige zur Erledigung eines Druckauftrags der Druckmaschine jeweils mit einem Druckwerkzeug und/oder einer Farbe bestückbar sind.

Erfindungsgemäß ist vorgesehen, dass das System eine Recheneinrichtung, z.B. einen zentralen Planungscomputer, umfasst, die zur Bereitstellung einer für den jeweiligen Druckauftrag spezifischen Jobinformation ausgebildet ist, wobei die Jobinformation für jedes Druckwerk der Druckmaschine angibt, mit welchem Werkzeug und/oder mit welcher Farbe es zu bestücken ist, und wobei die Jobinformation eine eindeutige Werkzeug-Angabe umfasst, die zur Identifizierung eines individuellen physikalischen Druckwerkzeugs dient, und dass das System ein mobiles Gerät umfasst, das nach einem der Ansprüche 11 bis 14 ausgebildet ist.

Das System ist zur Ausführung des Verfahrens gemäß einem der Ansprüche 1 bis 10 ausgebildet. Hinsichtlich der Vorteile des Systems wird auf die Vorteile des erfindungsgemäßen Verfahrens und/oder des erfindungsgemäßen mobilen Geräts verwiesen.

### Ausführungsbeispiel

Ein Ausführungsbeispiel der Erfindung ist in den Zeichnungen dargestellt und wird im Folgenden näher erläutert. Es zeigen:
Fig. 1 eine schematische Darstellung einer Druckmaschine mit mehreren Druckwerken;
Fig. 2 eine beispielhafte Darstellung einer ausgedruckten Jobinformation;
Fig. 3 ein mobiles Gerät zur Unterstützung des Rüstvorgangs einer Druckmaschine; und
Fig. 4 eine Darstellung eines Verfahrensfließbilds zur Erläuterung eines Ausführungsbeispiels einer Vorgehensweise zum Rüsten einer Druckmaschine.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt ein Ausführungsbeispiel einer Druckmaschine 10 in schematischer Darstellung. Die Druckmaschine weist eine Mehrzahl von Druckwerken 11a - 11d auf, die zur sequentiellen Bearbeitung eines zu bedruckenden Materials 12 ausgebildet sind. Im Beispiel der Figur 1 handelt es sich bei dem zu bedruckenden Material 12 um eine Papierbahn, die von einer Vorratsrolle 13 in die Druckmaschine 10 eingespeist wird.

Bei dem in Figur 1 gezeigten Ausführungsbeispiel kann es sich konkret um eine Druckmaschine 10 mit vier Druckwerken 11a - 11d handeln, von denen das erste Druckwerk 11a lediglich zur Illustration in geschnittener Ansicht dargestellt ist. Man erkennt, dass das zu bedruckende Material 12 (in Figur 1 nicht näher dargestellter Weise) durch das Druckwerk transportiert wird und dabei mit einem während des Druckvorgangs rotierenden Druckzylinder 15 in Kontakt gebracht wird. Auf den Druckzylinder 15 ist ein Druckwerkzeug, z.B. in Form einer Flexodruckplatte, eines Siebes etc. montiert, mit dem ein Teilbild eines auf dem zu bedruckenden Material 12 aufzubringenden Gesamtbildes aufgedruckt wird. Dazu umfasst das Druckwerk 11a ferner einen Farbtank 14, in den eine Farbe eingefüllt ist, die mit dem in dem Druckwerk 11a eingebauten Druckwerkzeug auf das Material 12 unter Erzeugung des Teilbildes aufgedruckt wird.

Die Druckwerke 11b und 11c können entsprechend dem Druckwerk 11a ausgebildet sein und ebenfalls mit einem Druckwerkzeug und einer Farbe zu bestücken sein. Das Druckwerk 11d schließlich kann ein Schneid- oder Stanzwerk sein, mit dem das zu bedruckende Material 12 in die gewünschte Form geschnitten oder gestanzt wird. Auf diese Weise können Etiketten, Verpackungsteile, Bilder, Prospekte, Flugblätter etc. in beliebiger Anzahl gedruckt werden.

Die Konfiguration der Druckmaschine 10 der Figur 1 ist lediglich beispielhaft zu verstehen. Natürlich kann die Druckmaschine eine andere Anzahl von Druckwerken (üblicherweise zwischen 5 und 15 Druckwerke) aufweisen, die in beliebiger Weise bestückt sind. Neben den in Figur 1 dargestellten Farb-Druckwerken und Schneid- bzw. Stanzwerken, können auch Druckwerke mit anderen Funktionen, beispielsweise einer Veredelung der Materialoberfläche (Glanzschichten, Schutzschichten, Laminierungen) oder Druckwerke zum Falten oder Binden der Druckerzeugnisse vorhanden sein. Zudem versteht sich, dass es sich bei den zu bedruckenden Materialien nicht um quasi Endlos-Bänder handeln muss, wie beispielhaft in Fig. 1 dargestellt. Vielmehr können auch einzelne Papierbögen oder Bögen eines anderen Materials sowie in verschiedenen Größen verwendet werden.

Zwischen zwei aufeinanderfolgend durchzuführenden Druckaufträgen oder bisweilen auch innerhalb eines einzigen Druckauftrags muss die Druckmaschine gerüstet werden. Darunter versteht man das korrekte Bestücken der einzelnen Druckwerke mit für den jeweiligen Druckauftrag zu verwendenden Druckwerkzeugen und/oder Farben. Außerdem zählen auch der Ausbau eines bei einem vorigen Druckauftrag verwendeten Druckwerkzeugs und das Reinigen des Farbtanks bei einem Farbwechsel zu den Tätigkeiten, die beim Rüsten durchzuführen sind. Nur wenn jedes zu verwendende Druckwerk am Schluss in richtiger Weise bestückt ist, kann die Druckmaschine den Druckauftrag in gewünschter Weise durchführen.

Die Tätigkeiten beim Rüsten der Druckmaschine werden von einem Drucktechniker in weitgehend manueller Arbeit durchgeführt. Bisher verwendeten Drucktechniker hierbei handgeschriebene oder computergenerierte Listen, um die korrekten Farben und/oder Druckwerkzeuge auszuwählen. Die Auswahl eines geeigneten Druckwerkzeugs bei Vorhandensein mehrerer gleichartiger Druckwerkzeuge unterlag der Erfahrung und Einschätzung des Drucktechnikers.

Um den Drucktechniker bei der Durchführung des Rüstens der Druckmaschine zu unterstützen, wird vorliegend vorgeschlagen, ihm für jeden Druckauftrag eine computergenerierte Jobinformation bereitzustellen, die für jedes Druckwerk der Druckmaschine angibt, mit welchem Werkzeug und/oder mit welcher Farbe es zu bestücken ist, wobei die Jobinformation eine eindeutige Werkzeug-Angabe umfasst, die zur Identifizierung eines individuellen physikalischen Druckwerkszeugs dient.

Die Jobinformation kann beispielsweise entsprechend des Beispiels der Figur 2 auf einem ausgedruckten Informationsblatt 20 bereitgestellt werden. Das Beispiel der Figur 2 gibt hierbei neben textuellen Informationen, die zur Identifizierung des jeweiligen Druckauftrags dienen und beispielsweise Startzeitpunkt und Dauer des Druckauftrags, die verwendete Druckmaschine und den Auftraggeber des Druckauftrags angeben können (in Figur 2 schematisch durch "Jobinformation..." angedeutet), eine miniaturisierte grafische Darstellung 21 des Druckergebnisses an.

Die Jobinformation selbst ist in dem Beispiel der Figur 2 als Matrix-Code 22 repräsentiert, der alle benötigten Informationen zu den in den einzelnen Druckwerken einzusetzenden Druckwerkzeugen und/oder Farben enthält.

Darunter kann eine für jedes der für den Druckauftrag zu verwendenden Druckwerke ("Unit 1" - "Unit 3") spezifische Information dargestellt werden, die aus der Jobinformation abgeleitet ist und druckwerkspezifisch die zu verwendende Farbe und/oder das zu verwendende Druckwerkzeug angibt. Auch hier kann die fragliche Information mittels eines maschinenlesbaren Codes 23 dargestellt werden.

Eine solche Jobinformation wird üblicherweise mit einem Planungscomputer, der die Umsetzung des Druckauftrags auf der jeweiligen Druckmaschine im Voraus plant und festlegt, erstellt. Dabei kann abweichend zur Darstellung der Figur 2 die Jobinformation auch lediglich die Gesamtschau der zum Rüsten der Druckmaschine einzusetzenden Druckwerkzeuge und Farben angeben, ein Herunterbrechen auf die einzelnen Druckwerke kann auch erst im Nachgang erzeugt werden.

Die Jobinformation muss nicht zwingend in ausgedruckter Form vorliegen, vielmehr kann sie auch als Datei bzw. Bitfolge bereitgestellt werden.

Zur Unterstützung des Drucktechnikers beim Rüsten der Druckmaschine kann dieser insbesondere auf ein tragbares mobiles Gerät zugreifen. Ein Ausführungsbeispiel eines solchen mobilen Geräts ist in Figur 3 gezeigt.

Figur 3 zeigt hierzu mobiles Gerät 30 in Form eines mobilen Scan- und Verarbeitungsgeräts, das in der Lage ist, eine Jobinformation durch Einscannen oder Datenaustausch (z.B. Funkübertragung) zu erfassen und zu verarbeiten. Das mobile Gerät 30 besteht aus einem Gehäuse 31, das einen Touchscreen 32 umschließt. Der Touchscreen 32 kann beispielsweise so konfiguriert sein, dass er einige Icons 33 anzeigt, die Apps darstellen, die so konfiguriert sind, dass sie verschiedene Funktionen des mobilen Geräts 30 ausführen. Beispiele für solche Funktionalitäten sind das Starten und Beenden eines Scanvorgangs, das Anpassen der Betriebseinstellungen des mobilen Geräts 30, das Anzeigen bestimmter Druckaufträge, die vom Drucktechniker ausgeführt werden müssen, usw. Ein Teil 34 des Touchscreens 32 kann auch verwendet werden, um ein Live-Kamerabild 37 eines gescannten Codes anzuzeigen, das während eines Scanvorgangs erfasst wird. Eine Seite - vorzugsweise eine Oberseite - des mobilen Geräts 30 besteht aus einem Distanzrohr 35, das während eines Scanvorgangs auf einem Code angebracht wird und dafür sorgt, dass der korrekte Abstand zwischen dem Code und der Optik des mobilen Geräts 30 während des Scanvorgangs eingehalten wird. Dies ist insbesondere beim Einscannen von reliefartig auf einem Druckwerkzeug, z.B. einer Flexodruckplatte, aufgebrachten Codes vorteilhaft. Zusätzlich bietet das Gehäuse 31 des mobilen Geräts 30 eine Stromschnittstelle 36 zum Einstecken eines Stromkabels, um einen elektrischen Stromspeicher (z.B. einen internen Akku) des mobilen Geräts aufzuladen. Das mobile Gerät 30 kann eine Prozessoreinheit, z.B. einen Mikroprozessor umfassen, der mit einem Datenspeicher gekoppelt ist, der eine Firmware enthält, die, wenn sie vom Mikroprozessor ausgeführt wird, den Mikroprozessor veranlasst, die nachfolgend im Zusammenhang mit Figur 4 beschriebenen Funktionen des mobilen Geräts zu steuern. Für die Benutzerinteraktion greift der Mikroprozessor auf eine Treibereinheit zum Datenaustausch mit dem Touchscreen 32 zu. Das mobile Gerät kann zudem über eine Kommunikationseinheit verfügen, die beispielsweise zum drahtlosen Datenaustausch nach dem WiFi-Standard, Bluetooth, ZigBee etc. eingerichtet ist. Auch kann das mobile Gerät eine Schnittstelle zum kabelgebundenen Datenaustausch aufweisen.

Das mobile Gerät 30 kann beispielsweise ein speziell auf die Zwecke bei der Arbeit an einer Druckmaschine ausgebildetes Gerät sein, wie es beispielsweise in der internationalen Patentanmeldung PCT/EP2022/050553 beschrieben ist. Stattdessen kann jedoch auch ein anderes geeignetes Gerät, z.B. ein Smartphone, Tablet oder Laptop mit geeignetem Funktionsumfang eingesetzt werden.

Anhand von Figur 4 soll nun ein Ausführungsbeispiel erläutert werden, wie anhand einer bereitgestellten Jobinformation und unter Verwendung eines entsprechend eingerichteten mobilen Geräts der Vorgang des Rüstens einer Druckmaschine erheblich vereinfacht und gleichzeitig die Fehleranfälligkeit wesentlich verringert werden kann. Figur 4 zeigt hierzu ein Ablaufdiagramm, bei dem die Aktionen, die im Zusammenhang mit verschiedenen Komponenten ausgeführt werden, in nebeneinander dargestellten Spalten eingetragen sind. So sind in einer ersten Spalte 41 diejenigen Aktionen gezeigt, die im Zusammenhang mit einer Recheneinrichtung, z.B. einem Planungscomputer, ausgeführt werden. Eine zweite Spalte 42 zeigt diejenigen Aktionen, die im Zusammenhang mit einem mobilen Gerät, beispielsweise dem mobilen Gerät 30 der Figur 3, durchgeführt werden. In einer dritten Spalte 43 sind diejenigen Aktionen dargestellt, die im Zusammenhang mit der Druckmaschine, speziell einem jeweiligen Druckwerk der Druckmaschine, durchgeführt werden. Eine vierte Spalte 44 zeigt schließlich diejenigen Aktionen, die im Zusammenhang mit einem Lagerplatz für Druckwerkzeuge durchgeführt werden.

Zunächst wird in Schritt S100 von der Recheneinrichtung für einen durchzuführenden Druckauftrag eine Jobinformation bereitgestellt, die für jedes Druckwerk derjenigen Druckmaschine, mit der der Druckauftrag erledigt werden soll, angibt, mit welchem Druckwerkzeug und/oder mit welcher Farbe es zu bestücken ist, wobei die Jobinformation eine eindeutige Werkzeug-Angabe (Werkzeug-ID) umfasst, die zur Identifizierung eines individuellen physikalischen Druckwerkszeugs dient. Die Jobinformation kann beispielsweise in ausgedruckter Form (vgl. Figur 2) oder als gespeicherte Datei bzw. Bitfolge bereitgestellt werden.

Mit Schritt S101 wird die Jobinformation an das mobile Gerät übertragen. Dies kann durch Einscannen eines optisch lesbaren Codes und/oder Datenübertragung der gespeicherten Datei erfolgen.

In einem folgenden Schritt S102 wird mit dem mobilen Gerät ein einzelnes Druckwerk der Druckmaschine identifiziert und ausgewählt. Dies kann erneut durch Einlesen eines auf dem Druckwerk aufgebrachten optisch lesbaren Codes, durch Erfassen eines Signals eines auf dem Druckwerk aufgebrachten RFID-Chips oder durch andere geeignete Maßnahmen erfolgen, die es erlauben, aus den mehreren Druckwerken der Druckmaschine ein einzelnes auszuwählen.

Nach Auswahl und Identifizierung des fraglichen Druckwerks erzeugt das mobile Gerät in Schritt S103 auf Basis der Jobinformation eine druckwerk-spezifische Information, die angibt, mit welchem Druckwerkzeug und/oder welcher Farbe dieses spezielle Druckwerk zu rüsten ist. Dabei umfasst die druckwerkspezifische Information die individuelle Werkzeug-ID, mit der das Druckwerkzeug eindeutig identifiziert werden kann. In Schritt S104 wird die druckwerkspezifische Information von dem mobilen Gerät ausgegeben, beispielsweise auf dem Display des Geräts angezeigt. Damit kann der Drucktechniker auf einfache Weise erkennen, mit welchem Druckwerkzeug und/oder welcher Farbe er dieses spezielle Druckwerk zu rüsten hat. Der Vorgang des Rüstens wird hierbei somit in einzelne Teilvorgänge unterteilt, die sequenziell für jedes zu bestückende Druckwerk abgearbeitet werden. Die druckwerkspezifische Information kann hierbei auch eine Angabe über den Lagerplatz des zu verwendenden Druckwerkzeugs umfassen, beispielsweise eine Angabe über ein spezifisches Regal und eine Fachnummer. Dies erleichtert dem Drucktechniker das Auffinden des entsprechenden Druckwerkzeugs.

In Schritt S105 wird mit dem mobilen Gerät ein auf einem aus dem Lager entnommenen Druckwerkzeug aufgebrachter Code eingescannt. Hierbei besteht eine Besonderheit darin, dass jedes einzelne Druckwerkzeug eine eindeutige Werkzeug-ID aufweist. Selbst dann, wenn zwei Druckwerkzeuge zum Drucken desselben Bild ausgelegt sind, besitzen sie unterschiedliche Werkzeug-IDs, um die Auswahl eines spezifischen Druckwerkzeugs zu ermöglichen. Dies ermöglicht es insbesondere, ein Druckwerkzeug auszuwählen, dass auch hinsichtlich seines Alterungszustands (bereits absolvierte Laufmeter o.ä.) dazu geeignet ist, den Druckauftrag zu erledigen, um während des Druckauftrags unnötige Wechsel zu vermeiden.

In Schritt S106 prüft das mobile Gerät, ob die auf dem Druckwerkzeug eingescannte Werkzeug-ID mit derjenigen Werkzeug-ID übereinstimmt, die in der druckwerkspezifischen Information enthalten ist. Sollte keine Übereinstimmung bestehen, wird eine Fehlermeldung erzeugt, die den Drucktechniker zum Auswählen eines anderen Druckwerkzeugs auffordert.

Bei Übereinstimmung passt das mobile Gerät in Schritt S107 die Angabe über den Lagerplatz des ausgewählten Druckwerkzeugs derart an, dass der bisherige Aufenthaltsort gelöscht wird und das Druckwerkzeug als "auf dem Transportweg" markiert wird. Diese Information kann zudem auch in Schritt S108 an die Recheneinrichtung weitergegeben werden, sofern diese eine Datenbank mit dem Lagerplatz aller Druckwerkzeuge umfasst, so dass der Datenbestand der Recheneinrichtung aktualisiert werden kann.

In entsprechender Weise kann eine für das Druckwerk benötigte Farbe aus einem Farblager entnommen werden.

Nachfolgend wird das betroffene Druckwerk vom Drucktechniker mit dem ausgewählten Druckwerkzeug und ggf. der benötigten Farbe bestückt. In Schritt S109 wird mit dem mobilen Gerät eine Quittierungsinformation erfasst, die angibt, mit welchem Druckwerkzeug und ggf. welcher Farbe das fragliche Druckwerk aktuell bestückt ist. Das mobile Gerät prüft anhand der Quittierungsinformation, ob tatsächlich das korrekte Druckwerkzeug und ggf. die korrekte Farbe in dem fraglichen Druckwerk vorhanden sind und gibt Bestätigung (oder ggf. eine Fehlermeldung) aus. Außerdem kann in Schritt S110 auch die lagerplatzspezifische Angabe des Druckwerkzeugs erneut dahingehend angepasst werden, dass es als "in Druckwerk xyz eingebaut" markiert wird. Auch diese Information kann an die Recheneinrichtung zur Anpassung des Datenbestands übertragen werden (Schritt S111).

Damit ist der Rüstvorgang für eines der Druckwerke abgeschlossen und kann durch Auswahl des nächsten zu bestückenden Druckwerks in entsprechender Weise fortgesetzt werden.

Wenn schließlich alle Druckwerke korrekt bestückt worden sind, was vom mobilen Gerät anhand des Vorliegens aller benötigten Quittierungsinformationen erkannt wird, erzeugt das mobile Gerät in Schritt 120 eine Freigabeinformation, bei deren Vorliegen die Druckmaschine gestartet werden kann.

Die in Figur 4 beschriebene Vorgehensweise stellt ein mögliches Ausführungsbeispiel zum Rüsten einer Druckmaschine dar. Einzelne Schritte können weggelassen werden oder in geänderter Weise ausgeführt werden, ohne den Rahmen des erfindungsgemäßen Verfahrens zu verlassen.

## Patentansprüche

1. Verfahren zum Rüsten einer Druckmaschine (10), wobei die Druckmaschine (10) eine Mehrzahl von Druckwerken (11a-d) umfasst, von denen zumindest einige zur Erledigung eines Druckauftrags der Druckmaschine (10) jeweils mit einem Druckwerkzeug und/oder einer Farbe bestückt werden,
**dadurch gekennzeichnet, dass**
eine für den jeweiligen Druckauftrag spezifische Jobinformation bereitgestellt wird, die für jedes Druckwerk (11a-d) der Druckmaschine (10) angibt, mit welchem Druckwerkzeug und/oder mit welcher Farbe es zu bestücken ist, wobei die Jobinformation eine eindeutige Werkzeug-Angabe umfasst, die zur Identifizierung eines individuellen physikalischen Druckwerkzeugs dient.

2. Verfahren nach Anspruch 1,
**dadurch gekennzeichnet, dass**
die Jobinformation als grafische Darstellung (20) bereitgestellt wird und zumindest einen maschinenlesbaren Code (22) umfasst, der Teile oder die Gesamtheit der Jobinformation repräsentiert.

3. Verfahren nach Anspruch 1 oder 2,
**dadurch gekennzeichnet, dass**
die Jobinformation als elektronische maschinenverarbeitbare Information bereitgestellt wird.

4. Verfahren nach einem der vorangehenden Ansprüche,
**dadurch gekennzeichnet, dass**
die Jobinformation mit einem mobilen Gerät (30) erfasst wird.

5. Verfahren nach Anspruch 4,
**dadurch gekennzeichnet, dass**
das mobile Gerät (30) ein jeweiliges Druckwerk (11a-d) eindeutig identifiziert und daraufhin für das fragliche Druckwerk (11a-d) eine druckwerkspezifische Information ausgibt, mit welchem Druckwerkzeug und/oder welcher Farbe das Druckwerk (11a-d) zu bestücken ist, wobei die druckwerkspezifische Information auf Basis der Jobinformation gebildet wird.

6. Verfahren nach Anspruch 5,
**dadurch gekennzeichnet, dass**
- mit dem mobilen Gerät (30) ein optisch oder elektronisch lesbarer Code eines Druckwerkzeugs erfasst und geprüft wird, ob das Druckwerkzeug dem mit der druckwerkspezifischen Information angegebenen Druckwerkzeug entspricht und/oder ob das Druckwerkzeug einen Zustand aufweist, der zur Erfüllung des Druckauftrags ausreicht, wobei zur Durchführung der Prüfung die in der Jobinformation enthaltene eindeutige Werkzeug-Angabe verwendet wird, und
- mit dem mobilen Gerät (30) auf Basis der durchgeführten Prüfung eine optische oder akustische Anzeige erzeugt wird, die angibt, ob das fragliche Druckwerk (11a-d) mit dem Druckwerkzeug zu bestücken ist.

7. Verfahren nach einem der Ansprüche 5 oder 6,
**dadurch gekennzeichnet, dass**
die druckwerkspezifische Information eine Angabe umfasst, die auf einen aktuellen Lagerplatz des zu verwendenden Druckwerkzeugs hinweist.

8. Verfahren nach Anspruch 7,
**dadurch gekennzeichnet, dass**
nach Entnahme eines Druckwerkzeugs aus einem Lagerplatz und/oder nach Einbringen eines Druckwerkzeugs in einen Lagerplatz mit dem mobilen Gerät (30) eine lagerplatzspezifische Information erfasst wird, auf deren Basis die in der druckwerkspezifischen Information enthaltene Angabe über den Lagerplatz des Druckwerkzeugs angepasst wird.

9. Verfahren nach einem der Ansprüche 4 bis 8,
**dadurch gekennzeichnet, dass**
nach dem Bestücken des Druckwerks (11a-d) mit einem Druckwerkzeug und/oder einer Farbe mit dem mobilen Gerät (30) eine Quittierungsinformation erfasst wird, die angibt, mit welchem Druckwerkzeug und/oder welcher Farbe das fragliche Druckwerk (11a-d) aktuell bestückt ist.

10. Verfahren nach einem Anspruch 9,
**dadurch gekennzeichnet, dass**
das Verfahren für jedes zu bestückende Druckwerk (11a-d) wiederholt durchgeführt wird und eine Freigabeinformation erzeugt wird, wenn die Quittierungsinformation jedes zu bestückenden Druckwerks (11a-d) mit der durch die Jobinformation angegebenen Vorgabe übereinstimmt, wobei die Druckmaschine (10) nur bei Vorliegen der Freigabeinformation die Erledigung des Druckauftrags startet.

11. Mobiles Gerät (30) zum Rüsten einer mehrere Druckwerke (11a-d) umfassenden Druckmaschine (10), die zur Erledigung eines Druckauftrags mit Druckwerkzeugen und/oder Farben zu bestücken ist,
**dadurch gekennzeichnet, dass**
das mobile Gerät (30) eine Prozessoreinheit umfasst, die zur Erfassung und Verarbeitung einer von einer Recheneinrichtung bereitgestellten für den jeweiligen Druckauftrag spezifischen Jobinformation ausgebildet ist, wobei die Jobinformation für jedes Druckwerk (11a-d) der Druckmaschine (10) angibt, mit welchem Druckwerkzeug und/oder mit welcher Farbe es zu bestücken ist, und wobei die Jobinformation eine eindeutige Werkzeug-Angabe umfasst, die zur Identifizierung eines individuellen physikalischen Druckwerkszeugs dient.

12. Mobiles Gerät (30) nach Anspruch 11,
**dadurch gekennzeichnet, dass**
das mobile Gerät (30) eine Anzeigeeinrichtung (34) und eine Leseeinrichtung aufweist, wobei die Leseeinrichtung zur Erfassung der optisch und/oder elektronisch bereitgestellten Jobinformation eingerichtet ist.

13. Mobiles Gerät (30) nach Anspruch 12,
**dadurch gekennzeichnet, dass**
das mobile Gerät (30) zur Identifizierung jedes einzelnen Druckwerks (11a-d) der Druckmaschine (10) eingerichtet ist.

14. Mobiles Gerät (30) nach Anspruch 12 oder 13,
**dadurch gekennzeichnet, dass**
das mobile Gerät (30) zur Durchführung eines Verfahrens gemäß einem der Ansprüche 4 bis 10 eingerichtet ist.

15. System mit einer Druckmaschine (10), wobei die Druckmaschine (10) eine Mehrzahl von Druckwerken (11a-d) umfasst, von denen zumindest einige zur Erledigung eines Druckauftrags der Druckmaschine (10) jeweils mit einem Druckwerkzeug und/oder einer Farbe bestückbar sind,
**dadurch gekennzeichnet, dass**
- das System eine Recheneinrichtung umfasst, die zur Bereitstellung einer für den jeweiligen Druckauftrag spezifischen Jobinformation ausgebildet ist, wobei die Jobinformation für jedes Druckwerk (11a-d) der Druckmaschine (10) angibt, mit welchem Druckwerkzeug und/oder mit welcher Farbe es zu bestücken ist, und wobei die Jobinformation eine eindeutige Werkzeug-Angabe umfasst, die zur Identifizierung eines individuellen physikalischen Druckwerkzeugs dient; und
- das System ein mobiles Gerät (30) umfasst, das nach einem der Ansprüche 11 bis 14 ausgebildet ist.
